# EUROPÄISCHE PATENTSCHRIFT

(11) **EP 0 163 112 B1**
(45) Veröffentlichungstag und Bekanntmachung des Hinweises auf die Patenterteilung: **04.10.1989**
(21) Anmeldenummer: 85104851.2
(22) Anmeldetag: 22.04.1985
(51) Int. Cl.: B04B 5/02

(54) **Verfahren und Vorrichtung zum Trennschleudern von Feinkornmineralgemischen**
Method and device for the centrifugal separation of fine-grained mineral mixtures
Procédé et dispositif pour la séparation centrifuge de mélanges de minéraux à grains fins

(30) Priorität: 02.05.1984 CH 2129/84
(43) Veröffentlichungstag der Anmeldung: 04.12.1985
(73) Patentinhaber: Miset AG, CH-6331 Hünenberg (CH)
(72) Erfinder: Sedlaczek, Walter, Elizabeth Bay, N.S.W. 2011 (AU)
(74) Vertreter: Scheidegger, Werner & Co.

(56) Entgegenhaltungen:
- DE-B- 1 133 321
- DE-B- 1 153 688
- FR-A- 1 084 095
- US-A- 4 052 518

## Beschreibung

Die Erfindung betrifft ein Verfahren zur Gewinnung einer Schwergut- und einer Leichtgutfraktion aus einem Feinkornmineralgemisch unter Fliehkrafteinwirkung, wobei das Feinkornmineralgemisch mit einem Fluid vermengt als fluidisierter Gutstrom in Richtung einer Hauptachse aufgegeben wird, sowie eine Vorrichtung zur Durchführung des Verfahrens.

Es ist bereits eine kontinuierlich arbeitende Zentrifuge zum Trennen von Feststoff-Flüssigkeitsgemischen bekannt (DE-PS-915 799), bei der mehrere Siebtrommeln auf den Armen eines Rotors angeordnet und um die vertikale Rotor-Drehachse planetenartig drehbar sind. Jede Siebtrommel ist dabei zusätzlich um ihre eigene, zur Rotor-Drehachse parallelen Achse in Umdrehung versetzbar. Die Zentrifuge weist ferner eine Verteileinrichtung zum Zuführen des Gemisches zu den Siebtrommeln, eine Materialaustragseinrichtung und eine Antriebseinrichtung für den Rotor und die Siebtrommeln auf. Bei dieser Zentrifuge ergibt sich infolge der Relativdrehung der Rotorarme und der Siebtrommeln eine zyklische Änderung der auf das behandelte Gut in der Siebtrommel einwirkenden Zentrifugalkraft, so dass in dem jeweils der Rotor-Drehachse am nächsten liegenden Bereich der Siebtrommelwandung ein kurzzeitiges Abheben des Gutes von der Siebtrommelwandung erfolgt. Diese Pulsation bewirkt, dass das Gut von der Schwerkraft entlang der Siebtrommelwandung zum Auslass hin bewegt wird. Mit einer solchen Zentrifuge, bei der die von der Flüssigkeit befreiten Feststoffe am unteren Ende der Siebtrommeln austreten, ist jedoch eine Trennung von Feinkornmineralgemischen in Fraktionen nicht möglich.

Es ist ferner eine ähnliche Zentrifuge bekannt (DE-OS-2 902 691), die ebenfalls zum kontinuierlichen Trennen von Feststoff-Flüssigkeitsgemischen bestimmt ist, und die in einem vertikalen Rotor planetenartig angeordnete, gegensinnig rotierende Filtertrommein mit perforiertem oder geschlossenem Mantel aufweist, in denen sich das zu zentrifugierende Gut aber nicht über den Trommelmantel verschiebt sondern die Feststoffe mittels die Siebtrommeln durchsetzenden Schnecken oder Rinnen abgeführt werden. Auch diese Zentrifuge ist zum Trennen von fluidisierten Feinkornmineralgemischen nicht geeignet, weil sie lediglich ein Abscheiden von Flüssigkeit ermöglicht, während die Feststoffe gemeinsam ausgetragen werden.

Es ist schliesslich noch eine Vorrichtung zur Gewinnung einer Leichtgut- und einer Schwergutfraktion aus einem Feinkornmineralgemisch bekannt (DE-PS-1 133 321), bei welcher eine das Gemisch enthaltende Trübe achsial einem zylindrischen Gefäss aufgegeben wird. Das Gefäss weist in der zylindrischen Wandung mindestens eine schraubenförmige Austragrille für die Schwergutfraktion auf und enthält einen Propeller, mit dem die aufgegebene Trübe in Rotation versetzt wird. Der Austrag der Schwergutfraktion erfolgt im oberen Teil des Gefässes, das in Dreh- und Längsschwingungen versetzt wird, während die Leichtgutfraktion mittels eines Tauchhebers od. dgl. abgesaugt wird. Eine solche Vorrichtung eignet sich lediglich für die Aufbereitung von sehr feinkörnigem Material, ist von verhältnismässig komplizierter und damit kostenaufwendiger Bauweise, neigt zudem zu Betriebsstörungen und erreicht nur kleine Durchsatzleistungen je Maschineneinheit.

Weiter zeigt US-A-4 052 518 eine Vorrichtung, welche zum Trennen von Getreidekörnern von Spreu, Schalenteilen und anderen unerwünschten Abfallprodukten dient. Die gezeigte Vorrichtung weist zwar einige Merkmale auf, welche sich im Prinzip bei der erfindungsgemässen Vorrichtung wiederfinden, ohne jedoch geeignet zu sein, das erfindungsgemässe Verfahren durchzuführen. Die hierdurch bekannten Merkmale sind im Oberbegriff des unabhängigen Vorrichtungsanspruches berücksichtigt. Für die Durchführung der Trennung von eigentlichen Schwergut- und Leichtgutfraktionen würde sich diese bekannte Vorrichtung nicht eignen.

Es war daher Aufgabe der vorliegenden Erfindung, ein Verfahren und eine kostengünstige Vorrichtung zum insbesondere kontinuierlichen Trennen eines Feinkornmineralgemisches in eine Schwergut- und eine Leichtgutfraktion zu schaffen, die ein qualitativ einwandfreies, zuverlässiges und störungsfreies Trennen von beliebigen, keinen einschränkenden Bedingungen hinsichtlich der wichtemässigen Zusammensetzung unterworfenen Feinkornmineralgemischen mit grösseren Durchsatzleistungen gewährleisten.

Die erfindungsgemässe Lösung der Aufgabe besteht in dem im Patantanspruch 1 gekennzeichneten Verfahren und in der im unabhängigen Patentanspruch 8 gekennzeichneten Vorrichtung zur Durchführung des Verfahrens.

Vorteilhafte Weiterbildungen des Erfindungsgegenstandes sind in den abhängigen Ansprüchen angegeben.

Im folgenden wird die Erfindung anhand eines Ausführungsbeispieles unter Bezugnahme auf die beiliegende Zeichnung ausführlicher erläutert. Auf der Zeichnung zeigen:
Fig. 1 einen Längsschnitt durch eine Trennvorrichtung nach der Erfindung, wobei von den mehreren gleichen Scheideelementen nur eines dargestellt ist,
Fig. 2 einen Querschnitt durch die Vorrichtung im Bereich der Aufteilung des aufgegebenen Gutstromes längs der Linie 11 - II in Fig. 1,
Fig. 3 einen Querschnitt durch ein Scheideelement im Bereich dessen ersten Abschnittes längs der Linie 111 - 111 in Fig. 1, und
Fig. 4 einen Querschnitt durch das Scheideelement im Bereich dessen zweiten Abschnittes längs der Linie IV - IV in Fig. 1.

In einem auf der Zeichnung nicht näher dargestellten Gehäuse der Trennvorrichtung ist in z. B. Kugellagern 1 eine Zentralwelle 1a drehbar gelagert. Die Zuführung des in Fig. 1 symbolisch durch einen Pfeil 2 wiedergegebenen fluidisierten Gutstromes erfolgt über eine mit der Zentralwelle 1a koaxiale Rohrleitung 3, so dass der Gutstrom in Richtung der durch die Zentralwelle 1 a bestimmten Hauptachse A der Trennvorrichtung aufgegeben wird. Das in Wichtefraktionen zu trennende Feinkornmineralgemisch wird wie üblich in einem Vorratsbehälter mit Flüssigkeit, insbesondere Wasser, oder Gas, insbesondere Luft, vermengt, wozu der Vorratsbehälter ein Rührwerk enthält bzw. mit einem Gebläse ausgerüstet ist. Einrichtungen für eine solche Behandlung von zu trennendem Gut sind bestens bekannt, so dass sie nicht näher beschrieben werden brauchen und auch auf der Zeichnung nicht dargestellt sind.

Im folgenden wird die Vorrichtung zunächst am Beispiel von zu trennendem nassen, also mit Flüssigkeit vermengten Gut beschrieben.

Am aufgabeseitigen Ende der Zentralwelle 1a wird der Gutstrom 2 in mehrere, bei dem dargestellten Ausführungsbeispiel in vier Teilgutströme 2a aufgeteilt. Zum Aufteilen des Gutstromes 2 trägt die Zentralwelle 1a am eingabeseitigen Ende als Zentrifugalverteiler eine Zentrifugalpumpe 6, deren Gehäuse 7 an der Zentralwelle 1a z. B. angeflanscht ist und als Auslässe 8 vier seitlich abgehende Zuteilarme 8a in Form von mit Flanschen versehenen Rohrabzweigen aufweist. An den Einlauf der Zentrifugalpumpe 6 ist ein Rohrstück 5 angeflanscht, an das die Rohrleitung 3 über eine Dichtung 4, wie sie zum Abdichten von drehenden Wellen verwendet werden, angeschlossen ist.

Vier langgestreckte Scheideelemente 14 sind rings um die Zentralwelle 1a gieichmässig verteilt angeordnet, wobei ihre Längsachsen B parallel zur Hauptachse A verlaufen. Jedes Scheideelement 14 ist um seine Längsachse B in z. B. Kugellagern 13 drehbar gelagert, die in an der Zentralwelle 1a befestigten Tragarmen oder Tragscheiben 12 eingesetzt sind. Von den untereinander gleich ausgebildeten Scheideelementen 14 ist in Fig. 1 nur eines dargestellt. Jedes Scheideelement 14 weist einen im wesentlichen rohrartigen Hohlkörper 15 auf, dessen innere Mantelfläche 16 die Scheideelementwand bildet. An jeden Zuteilarm 8 des Pumpengehäuses 7 ist ein Rohrbogen 11 angeflanscht, der an seinem Auslassende über eine Dichtung 17, die gleich oder ähnlich wie die Dichtung 4 ausgebildet ist, mit einem der Scheideelemente 14 verbunden ist.

Im Betrieb rotiert die Zentralwelle 1a mit den auf ihren Tragarmen oder Tragscheiben 12 angeordneten Scheideelementen 14 um die Hauptachse A und gleichzeitig und unabhängig davon rotieren die Scheideelemente 14 um ihre Längsachsen B. Die hierzu erforderliche, auf der Zeichnung nicht dargestellte Antriebseinrichtung kann beliebig ausgebildet sein, ist jedoch vorzugsweise so eingerichtet, dass für die Zentralwelle 1a und für die Scheideelemente 14 die Drehrichtungen und die Drehzahlen wählbar sind. In Fig. 1 ist der rotierende Antrieb der Zentralwelle 1a durch ein Antriebsglied 29 und der rotierende Antrieb des Scheideelementes 14 durch eine Getriebe-Zahnradpaar 19 schematisch dargestellt.

Die Scheideelemente 14, die weiter unten noch ausführlich beschrieben werden, sind gegen Durchsatzänderungen sehr empfindlich. Änderungen im Volumen und/oder im Feinkornmineralgemischanteil des dem Scheideelement aufgegebenen Teilgutstromes würden zwangsläufig und automatisch auch eine Änderung der Scheideleistung des Scheideelementes zur Folge haben. Gleichförmigkeit der Gutaufgabe ist daher eine wesentliche Voraussetzung für eine hohe Scheideleistung. Gemäss einem ersten Merkmal des Verfahrens nach der Erfindung wird deshalb der kontinuierlich aufgegebene Gutstrom in mehrere, hier in vier dosierte Teilgutströme mit gleichem Volumen und gleichem Anteil an Feinkornmineralgemisch aufgeteilt. Hierzu enthält die Trennvorrichtung die oben bereits als Zentrifugal- verteiler erwähnte Zentrifugalpumpe 6, die aus dem Vorratsbehälter mit Feinkornmineralgemisch gespeist wird und von der alle Scheideelemente 14 gleichförmig beschickt werden. Da nun die Scheideleistung jedes Scheideelementes 14 mit der Dosierung des ihm aufgegebenen Feinkornmineralgemisches gekoppelt ist, ist zur Erzielung einer hohen Scheideleistung jeweils auch eine richtige und angepasste Dosierung durch die Zentrifugalpumpe erforderlich. Deshalb ist hier die Dosierung zum einen durch eine einfache Veränderung des Laufrades mit den Flügeln bzw. Schaufeln der Zentrifugalpumpe an die Spezifikation des jeweiligen Gutstromes, z. B. der Trübe anpassbar und zum anderen die Drehzahl der Zentrifugalpumpe für das jeweils gegebene Feinkornmineralgemisch optimierbar. Wie in Fig. 1 und Fig. 2 gezeigt ist, weist das Laufrad 9 der Zentrifugalpumpe 6 so viele Schaufeln oder Flügel 10 auf, wie Scheideelemente 14 vorhanden sind, wobei die Flügel 10 auf die Zuteilarme 8a der Pumpengehäuses 7 ausgerichtet sind (Fig. 2). Das Laufrad 9 bzw. bei dem dargestellten Ausführungsbeispiel das Pumpenkreuz mit den Schaufeln oder Flügeln 10 ist als eine auswechselbare Baueinheit gestaltet, die an der Stirnseite der Zentralwelle 1a justierbar und befestigbar ist.

Zur kontinuierlichen Scheidung des Feinkornmineralgemisches in eine Schwergut- und eine Leichtgutfraktion wird jeder dosierte Teilgutstrom 2a, z. B. ein aus einer Flüssigkeit und einem, materialabhängig unterschiedlichen, Anteil an Feinkornmineralgemisch bestehender Trübestrom in einer nahezu laminaren Strömung in das ihm zugehörige Scheideelement 14 eingeführt, wobei der rohrartige Hohlkörper 15 des rotationssymmetrischen Scheideelementes 14 mit der Scheidewand 16 den Teilgutstrom periphär umschliesst und für diesen den Abscheidebereich bildet.

Erfindungsgemäss rotiert der Teilgutstrom in einem ersten Abschnitt des Abscheidebereiches mit der gleichen Winkelgeschwindigkeit wie die Scheidewand um seine Längsachse B. Hierzu weist der rohrartige Hohlkörper 15 des Scheideelementes 14 einen ersten, zylindrischen Abschnitt 15a auf, in dem, wie in Fig. 3 gezeigt, vorzugsweise Mitnehmerflügel 18 angeordnet sind. Durch diese Eigenrotation des Teilgutstromes wird das Feinkornmineralgemisch in diesem ersten Abschnitt an den Scheidewandabschnitt 16a zentrifugiert. Gleichzeitig wird der Teilgutstrom mit dem Scheideelement 14, das um seine Längsachse B rotiert, auch um die ausserhalb des Scheideelementes 14 liegende Hauptachse A rotiert, und zwar vorzugsweise mit einer von der Drehzahl der Eigenrotation unterschiedlichen Drehzahl. Diese kombinierte Drehbewegung führt zu einer zyklischen Änderung der auf das Feinkornmineralgemisch an der Scheidewand einwirkenden Zentrifugalkraft, wodurch, wie bekannt, eine Fluidisierung oder Pulsation des Feinkornmineralgemisches bewirkt und die vom herkömmlichen Setztisch her bekannte Scheidearbeit aufgebracht wird. Während aber beim Setztisch für gegebene Massen die Grösse der Scheidekraft, bzw. den Betrag des Scheidevektors maximal durch die Erdbeschleunigung g gegeben ist, so ist sie bei den rotierenden Scheideelementen durch die Zentrifugalbeschleunigung bzw. durch die Drehzahl bestimmt, mit der man leicht auch auf wirtschaftliche Weise für die Zentrifugalbeschleunigung Werte von 60 g erreichen kann. Dementsprechend schneller und genauer erfolgt bei dem Scheideelement die Scheidung des Feinstoffmineralgemisches in eine Schwergutfraktion, die unmittelbar an der Scheidewand ansteht, und eine darauf liegende Leichtgutfraktion. Im Zentrum des so gebildeten Pfropfens befindet sich dann das Fluid, d. h. die Flüssigkeit oder das Gas.

Aus dem ersten Abscheidebereich-Abschnitt, in dem der Gutpfropfen durch die in ihn eingreifenden Mitnehmerflügel 18 erzwungen mit der gleichen Drehzahl rotiert wie die Scheidewand 16, tritt der Teilgutstrom mit dem nun schon vorsortierten Feinkornmineralgemisch in den zweiten Abschnitt ein, in welchem erfindungsgemäss seine Eigenrotation verlangsamt und der Teilgutstrom bzw. der Gutpfropfen in einer schraubenartigen Bahn entlang der Scheidewand 16b dieses zweiten Abschnittes zum Austrag hin geführt wird. Für den Teilgutstrom bzw. Gutpfropfen wird eine abnehmende Eigenrotation auf einfache Weise dadurch erreich, dass in dem zweiten Abschnitt des Scheideelementes 14 die Mitnehmerflügel 18 weggelassen sind. Sobald also der Teilgutstrom bzw. der Gutpfropfen aus den Bereich der Mitnehmerflügel 18 austritt wird seine Eigenrotation wegen mangelnder Energiezufuhr verhältnismässig schnell abklingen, so dass die Scheidewand 16b schneller rotiert als der noch rotierende Teilgutstrom bzw. Gutpfropfen und so inbezug auf letzteren eine relative Drehbewegung ausführt. Diese relative Drehbewegung wird ausgenutzt, um das an der Scheidewand 16b anliegende Gut auf der schraubenartigen Bahn zum Austrag hin zu fördern. Hierzu sind im zweiten Abschnitt des Scheideelementes 14 in die Scheidewand 16b vorzugsweise mehrere schraubengewindeartige Rillen oder Nuten 20 vorgesehen, deren Steigungsrichtung so gewählt ist, dass bei der vorgesehenen Drehrichtung des Scheideelementes 14 um seine Längsachse B die Aussenschicht des Teilgutstromes bzw. Gutpfropfens gegen den Austrag hin geschraubt wird. Damit bei hoher innerer Reibung des Feinkornmineralgemisches der Vorschub zum Austrag hin nicht durch den Reibungswiderstand in den schraubengewindeartigen Rillen oder Nuten 20 zum Erliegen kommt, wird die in den Rillen oder Nuten 20 an der Scheidewand 16b anliegende Schwergutfraktion mit einer zusätzlichen, in Richtung auf den Austrag hin wirkende Kraftkomponente beaufschlagt. Diese zusätzliche Kraftkomponente für den Materialtransport wird vorzugsweise auf einfache Weise dadurch erzeugt, dass der zweite Abschnitt des Abscheidebereiches auf den Austrag hin stetig aufgeweitet wird, d. h. der zweite Abschnitt des Scheideelementes 14 eine konische Form mit zum Austrag hin zunehmenden Durchmesser hat. Die bei rotierendem Scheideelement 14 längs der Transportbahn zunehmende Zentrifugalbeschleunigung liefert dann diese zusätzliche Kraftkomponente und zwar unabhängig von der Art des Feingutmineralgemisches und unabhängig von der Lage der Scheideelemente 14 im Raum, so dass bei höheren Drehzahlen, wie sie an sich vorgesehen sind, die Vorrichtung auch mit horizontal angeordneter Zentralwelle 1a betrieben werden kann. Während demnach in dem ersten Abschnitt 15a die Separation des Feinkornmineralgemisches stattfindet, erfolgt im zweiten Abschnitt 15b der Transport der abgeschiedenen Schwergutfraktion zum Austrag hin, wobei der zweite Abschnitt 15b als ein vorzugsweise konischer Schneckenrohrförderer ausgebildet ist.

Durch die Ausbildung des zweiten Abschnittes 15b in Form eines Schneckenrohrförderers wird auch eine noch bessere Trennung des Feinkornmineralgemisches erreicht. Da das durch die Kombination der Drehbewegungen um die Hauptachse A und um die Längsachse B hervorgerufene Fluidisieren und Pulsieren des Feinkornmineralgemisches auch im zweiten Abschnitt 15b des Scheideelementes 14 und vor allem an der Scheidewand 16b weiter wirkt entsteht in den Schraubengängen, d. h. in den Rillen oder Nuten 20, die für die von ihnen erfasste Schwergutfraktion eine wesentlich längere Austragszeit als für die daraufliegende, im wesentlichen Leichtgut umfassende Innenlage bedingen, eine weitere Aufkonzentration der Schwergutfraktion.

Die so noch weiter aufkonzentrierte Schwergutfraktion gelangt in einen im zweiten Scheideelement-Abschnitt 15b etwas oberhalb dessen Bodens 15c vorgesehenen Sammelraum 21, der von einer von der Scheidewand 16b einwärts abstehenden ringsumlaufenden Wand 21a gebildet ist, und wird aus diesem durch vorzugsweise verstellbare erste Austragsöffnungen 22, entlang dem Sammelraum 21 verteilt sind, ausgetragen und wie üblich abgeführt. Die im zweiten Abschnitt 15b des Scheideelementes 14 näher der Längsachse B liegende Leichtgutfraktion sowie der grösste Teil von dem im Zentrum befindlichen Fluid, z. B. Flüssigkeit, werden radial durch am Umfang des Hohlkörpers 15 am Boden 15c angeordnete, vorzugsweise ebenfalls verstellbare zweite Austragsöffnungen 23 ausgetragen. Zur Erleichterung des Austrags der Leichtgutfraktion befindet sich am Boden 15c ein mit der Längsachse B koaxialer konischer Verdrängungskörper 24. Die ausgetragene Leichtgutfraktion wird wie üblich in Gefässen gesammelt und abgeführt.

Bei einer weiteren vorteilhaften Ausführung der erfindungsgemässen Vorrichtung ist jedes rohrartige Scheideelement 14 im Bereich des zweiten Abschnittes 15b von einem Aussenmantel 25 umgeben, der um den zweiten Abschnitt 15b herum einen Ringraum 26 begrenzt. Der Ringraum 26 steht über eine Vielzahl von z. B. radialen Düsenbohrungen 27 (Fig. 4) mit dem Innenraum des zweiten Hohlkörperabschnittes 15b in Verbindung. Durch eine auf der Zeichnung nicht dargestellte z. B. von einer hohlen Zentralwelle 1a zu dem Ringraum führende Leitung wird dem Ringraum 26 Fluid, Flüssigkeit oder Gas zugeführt, welches durch die Düsenbohrungen 27 in den zweiten Abschnitt 15b eingedüst wird. Wenn der zweite Abschnitt 15b mit Schraubengängen ausgestattet ist, sind die Düsenbohrungen 27 am Boden der Rillen oder Nuten 20 angeordnet. Bei rotierendem Scheideelement wird das unter Druck durch die Düsenbohrungen 27 eingedüste Fluid nur in der Abhebephase der Fluidisierung wirksam, so dass dort die an der Scheidewand 16b angesammelte Schwergutfraktion im wesentlichen radial von dem Fluid durchströmt und von allenfalls in ihr noch vorhandenen Leichtgutpartikeln gereinigt wird, die durch das eingedüste Fluid nach innen zur Längsachse B hin, d. h. in die separierte Leichtgutfraktion geschwemmt bzw. geblasen und mit dieser ausgetragen werden. Wenn als eingedüstes Fluid Luft verwendet wird, weist der Aussenmantel 25 zweckmässig einen Längsschlitz 28 auf, bei dem, wie in Fig. 4 gezeigt ist, der die eine Längsseite begrenzende Wandbereich schräg nach aussen gestellt ist, so dass bei in Pfeilrichtung rotierendem Scheideelement Luft aus der Umgebungsatmosphäre durch den Schlitz 28 in den Ringraum 26 gepresst wird und keine zusätzlichen Zuführungsleitungen zum Ringraum erforderlich sind.

Dieses oben beschriebene zusätzliche Eindüsen von Gas, insbesondere Luft in den zweiten Hohlkörper-Abschnitt 15b ist vor allem bei einem trockenen Gutstrom, also bei einem mit Gas, insbesondere Luft vermengten Feinkornmineralgemisch vorteilhaft und wird deshalb bei der Separierung von trockenem Gut stets vorgesehen. Für die Separierung von solchem trockenen Feinkornmineralgemisch ist die Vorrichtung im übrigen ebenso ausgebildet, wie vorstehend für die Separierung von nassem, mit einer Flüssigkeit, insbesondere Wasser vermengtem Feinkornmineralgemisch, lediglich mit dem Unterschied, dass als Zentrifugal-Verteiler 6 anstelle einer Zentrifugalpumpe ein Zentrifugalgebläse eingesetzt wird.

Unvorhergesehene Veränderungen im Feststoffgehalt des Gutstromes können unter Umständen zu Betriebsstörungen, wie Verstopfungen von Leitungsteilen der Vorrichtung führen. Um solche Störungen auszuschliessen, werden in Weiterbildung der Erfindung insbesondere die um die Hauptachse A rotierenden Teilgutströme zusätzlich noch einer Schwingung längs ihrer Längsachsen B ausgesetzt, so dass gesamthaft gesehen, die Teilgutströme eine räumliche Schwingung ausführen. Diese räumliche Schwingung der Teilgutströme beeinflusst auch stark den Trennvorgang selbst, so dass durch sie eine noch höhere Aufkonzentration der Schwergutanteile erreicht werden kann. Zur Aufbringung einer solchen räumlichen Schwingung ist der Rotor der Vorrichtung, d. h. die Zentralwelle 1a mit dem Zentrifugal-Verteiler 6 und den Scheideelementen 14 längs der Hauptachse A hin und her verschiebbar gelagert, indem z. B. die Kugellager 1 im Gehäuse schwingfähig gelagert werden und eine zusätzliche Antriebsvorrichtung zum Schwingen der Zentralwelle 1a vorgesehen wird. Bei vertikal angeordneter Zentralwelle 1a kann zur Ausführung solcher Schwingungen z. B. die Zentralwelle 1a mit ihren Kugellagern 1 in im Gehäuse angeordneten, Lagerbolzen und Blattfedern umfassenden Schwinglagern 31 gelagert sein und mit ihrer unteren Stirnfläche auf einer Unwuchtscheibe oder Noppenscheibe 30 aufruhen, die im Gehäuse fest angeordnet ist.

Wie erwähnt, sind die Antriebseinrichtungen für die Zentralwelle 1a und die Scheideelemente 14 hinsichtlich Drehrichtung und Drehgeschwindigkeit einstellbar, so dass die Scheideelemente 14 in gleicher oder in entgegengesetzter Richtung wie die Zentralwelle 1 rotieren können. Da dann sowohl die Drehzahl um die Hauptachse A, welche die Dosierung der Teilgutströme 2a bestimmt, als auch die Drehzahl der Scheideelemente 14 im Betrieb verstellbar sind, kann für jedes Feinkornmineralgemisch ein optimales Scheideverfahren erstellt werden.

## Patentansprüche

1. Verfahren zur Gewinnung einer Schwergut-und einer Leichtgutfraktion aus einem Feinkornmineralgemisch unter Fliehkrafteinwirkung, wobei das Feinkornmineralgemisch mit einem Fluid vermengt als Gutstrom (2) in Richtung einer Hauptachse (A) aufgegeben wird, dadurch gekennzeichnet, dass der kontinuierlich aufgegebene Gutstrom (2) in mehrere dosierte Teilgutströme (2a) mit gleichem Volumen und gleichem Anteil an Feinkornmineralgemisch aufgeteilt und jeder Teilgutstrom (2a) durch einen sich in einem Abstand parallel zur Hauptachse (A) erstreckenden und von einer rotationssymmetrischen inneren Mantelfläche (16) eines rohrartigen Scheideelementes (14) umschlossenen Abscheidebereich geführt wird, wobei die Scheideelemente (14) sowohl gemeinsam um die Hauptachse (A) wie auch einzeln um ihre eigene Längsachse (B) rotieren, dass jeder Teilgutstrom (2a) in einem ersten Abschnitt (15a) seines Abscheidebereiches zum Rotieren um die Längsachse (B) mit gleicher Winkelgeschwindigkeit wie das Scheideelement (14) gebracht wird, um das Feinkornmineralgemisch an die innere Mantelfläche (16) zu zentrifugieren, wobei durch die zusammenwirkenden Drehbewegungen des Scheideelementes (14) um die Haupt- (A) un um die Längsachse (B) das Feinkornmineralgemisch fluidisiert wird und sich die Schwergutfraktion von der Leichtgutfraktion getrennt an der Mantelfläche (16) ansammelt, und in einem daran anschliessenden zweiten Abschnitt (15b) des Abscheidebereiches die Drehbewegung des Teilgutstromes (2a) reduziert und die angesammelte Schwergutfraktion an der Mantelfläche (16) zu seitlichen Austragsöffnungen (22) bewegt und durch sie ausgetragen wird, während die Leichtgutfraktion und Fluid am Ende des Abscheidebereiches ausgetragen werden.

2. Verfahren nach Anspruch 1, dadurch gekennzeichnet, dass im zweiten Abschnitt (15b) des Abscheidebereiches die angesammelte Schwergutfraktion in einer schraubenartigen Bahn über die Mantelfläche (16) zu den Austragsöffnungen (22) bewegt wird.

3. Verfahren nach Anspruch 1 oder 2, dadurch gekennzeichnet, dass die angesammelte Schwergutfraktion im zweiten Abschnitt (15b) des Abscheidebereiches über eine sich vom ersten Abschnitt (15a) zum Ende des Abscheidebereiches konisch erweiternde Mantelfläche (16) zu den Austragsöffnungen (22) bewegt wird.

4. Verfahren nach einem der Ansprüche 1 bis 3, dadurch gekennzeichnet, dass bei jedem Scheideelement (14) durch eine Vielzahl von seitlichen Düsen (27) von aussen Fluid in den zweiten Abschnitt (15b) des Abscheidebereichs eingedüst wird.

5. Verfahren nach einem der Ansprüche 1 bis 4, dadurch gekennzeichnet, dass die rotierenden Scheideelemente (14) Schwingungen in Richtung ihrer Längsachsen (B) ausführen.

6. Verfahren nach einem der Ansprüche 1 bis 5, dadurch gekennzeichnet, dass die Drehrichtung der einzelnen Scheideelemente (14) um ihre Längsachsen (B) gleich oder entgegengesetzt der Drehrichtung der Scheideelemente (14) um die Hauptachse (A) ist.

7. Verfahren nach einem der Ansprüche 1 bis 6, dadurch gekennzeichnet, dass die einzelnen Scheideelemente (14) um ihre Längsachsen (B) mit einer Drehzahl und die Scheideelemente (14) um die Hauptachse (A) mit einer anderen Drehzahl rotieren.

8. Vorrichtung zur Durchführung des Verfahrens nach Anspruch 1, bei welcher in an einer Zentralwelle (1a) befestigten Halterungen (12) in gleichmässiger Verteilung rings um die Zentralwellen-Achse, im folgenden Hauptachse (A) genannt, mehrere rohrartige Scheideelemente (14) um ihre zur Hauptachse (A) parallelen Längsachsen (B) drehbar angeordnet sind und in der Zentralwelle (1a) ein Zentrifugalverteiler (6) mit koaxialem Einlauf (5) und periphären Auslässen (8) integriert ist, und der Zentrifugal- Verteiler (6) eingerichtet ist, um ein in Form eines Gutstromes durch den Einlauf (5) aufgegebenes Fluid-Feinkornmineralgemisch in dosierten Teilgutströmen gleichmässig auf die Scheideelemente (14) aufzuteilen, wobei eine oder mehrere Antriebsvorrichtungen vorhanden sind, an die die Zentralwelle (1a) und die Scheideelemente (14) angeschlossen oder ankuppelbar sind, um die Zentralwelle (1a) mit dem Zentrifugal-Verteiler (6) und den Scheideelementen (14) um die Hauptachse (A) und gleichzeitig die Scheideelemente (14) um ihre Längsachsen (8) rotieren zu lassen, und dass jedes rohrartige Scheideelement (14) eine in bezug auf die Längsachse (B) rotationssymmetrische innere Mantelfläche (16) hat, einen ersten Abschnitt und einen daran anschliessenden topfartigen zweiten Abschnitt (15b) umfasst, der durch einen Boden (15c) abgeschlossen ist, oberhalb des Bodens (15c) einen an der inneren Mantelfläche (16) ringsumlaufenden und zum ersten Abschnitt (15a) hin offenen Schwergut-Sammelraum (21) mit einer Vielzahl von nach aussen führenden ersten Austragsöffnungen (22) zum Aufnehmen und Austragen der an der inneren Mantelfläche (16) abgelagerten und entlang dieser zum Sammelraum (21) bewegten Schwergutfraktion aufweist, und am Boden (15c) zweite Austragsöffnungen (23) zum Austragen der Leichtgutfraktion und von Fluid aus dem zentralen Raumbereich um die Längsachse (B) enthält, dadurch gekennzeichnet, dass der Zentrifugal-Verteiler (6) ein zur Zentralwelle (1a) koaxiales Laufrad aufweist und dass der erste Abschnitt (15a) jedes Scheideelementes (14) am Einlaufende Mitnahmemittel (18) für den Teilgutstrom enthält, um diesen in dem ersten Abschnitt mit gleicher Winkelgeschwindigkeit wie das Scheideelement (14) in Rotation um die Längsachse (B) zu versetzen, und dass auch die am Boden (15c) vorgesehenen zweiten Austragsöffnungen (23) seitlich nach aussen führen.

9. Vorrichtung nach Anspruch 8, dadurch gekennzeichnet, dass die ersten und/oder die zweiten Austragsöffnungen (22 bzw. 23) verstellbar sind.

10. Vorrichtung nach Anspruch 8 oder 9, dadurch gekennzeichnet, dass in dem ersten Abschnitt (15a) jedes Scheideelementes (14) zum Drehen des Teilgutstromes radiale Mitnehmerflügel (18) angeordnet sind.

11. Vorrichtung nach einem der Ansprüche 8 bis 10, dadurch gekennzeichnet, dass der zweite Abschnitt (15b) jedes Scheideelementes (14) eine sich vom ersten Abschnitt (15a) zum Boden (15c) hin erweiternde konische innere Mantelfläche (16b) hat.

12. Vorrichtung nach einem der Ansprüche 8 bis 11, dadurch gekennzeichnet, dass der zweite Abschnitt (15b) jedes Scheideelementes (14) als Schneckenrohrförderer mit wenigstens einem vom ersten Abschnitt (15a) zum Schwergut-Sammelraum (21) hinführenden und von einer Rille oder Nut (20) in der inneren Mantelfläche (16b) gebildeten Schraubengang ausgebildet ist.

13. Vorrichtung nach einem der Ansprüche 8 bis 12, dadurch gekennzeichnet, dass bei jedem Scheideelement (14) am Boden (15c) des zweiten Abschnittes (15b) ein mit der Längsachse (B) koaxialer Verdrängerkörper (24) angeordnet ist, um die Leichtgutfraktion und Fluid zu den zweiten Austragsöffnungen (23) zu leiten.

14. Vorrichtung nach einem der Ansprüche 8 bis 13, dadurch gekennzeichnet, dass der zweite Abschnitt (15b) jedes Scheideelementes (14) von einem Aussenmantel (25) umgeben ist, um rings um den zweiten Abschnitt (15b) herum einen äusseren, mit Fluid speisbaren Ringraum (26) zu bilden, von dem eine Vielzahl von an der inneren Mantelfläche (16b) einmündenden Düsenbohrungen (27), die bei einem als Schneckenradförderer ausgebildeten zweiten Abschnitt (15b) entlang den Rillen oder Nuten (20) angeordnet sind, in den zweiten Abschnitt (15b) des rohrartigen Scheideelementes (14) hineinführen.

15. Vorrichtung nach Anspruch 14, dadurch gekennzeichnet, dass der Aussenmantel (25) einen radial erweiterten Längsschlitz (28) aufweist, um bei rotierendem Scheideelement (14) Luft als Fluid in den Ringraum (26) einzuspeisen und durch die Düsenbohrungen (27) in den zweiten Abschnitt (15b) hineinzublasen.

16. Vorrichtung nach einem der Ansprüche 8 bis 15, dadurch gekennzeichnet, dass für ein nasses Feinkornmineralgemisch mit einer Flüssigkeit, insbesondere Wasser als Fluid der Zentrifugal-Verteiler (6) aus einer Zentrifugalpumpe besteht, deren Laufrad (9) koaxial in die Zentralwelle (1a) auswechsel- und verstellbar eingesetzt ist.

17. Vorrichtung nach Anspruch 15, dadurch gekennzeichnet, dass für ein trockenes Feinkornmineralgemisch mit einem Gas, insbesondere Luft als Fluid der Zentrifugal-Verteiler (6) aus einem Zentrifugalgebläse besteht, dessen Laufrad (9) koaxial in die Zentralwelle (1a) auswechsel- und verstellbar eingesetzt ist.

18. Vorrichtung nach einem der Ansprüche 8 bis 17, dadurch gekennzeichnet, dass die Zentralwelle (1a) mit dem Zentrifugal-Verteiler (6) und den Scheideelementen (14) längs der Hauptachse (A) hin und her verschiebbar angeordnet ist und mit Antriebsmitteln (30) zur Ausführung von schwingungsartigen Hin- und Herbewegungen verbunden ist.

19. Vorrichtung nach einem der Ansprüche 8 bis 18, dadurch gekennzeichnet, dass die Zentralwelle (1a) horizontal gelagert ist.

## Claims

1. A process for winning a heavy and a light fraction from a fine-grain mineral mixture under the action of centrifugal force, wherein the fine grain mineral mixture mixed with a fluid is charged as a flow of material (2) in the direction of a main axis (A), characterized in that the continuously charged material flow (2) is divided into several quantity-regulated partial material flows (2a) with equal volume and equal proportion of fine-grain mineral mixture and each partial material flow (2a) is conducted through a separation region extending at a distance parallel to the main axis (A) and surrounded by a rotationally symmetrical inner circumferential surface (16) of a tube-type separation element (14), whereby the separation elements (14) are rotating both together about the main axis and individually each about its own longitudinal axis; in that each partial material flow (2a) in a first section (15a) of its separation region is brought into rotation about the longitudinal axis (B) with the same angular speed as the separating element (14) in order to centrifuge the fine-grain mineral mixture to the inner circumferential surface (16), whereby the fine-grain mineral mixture is fluidised and the heavy fraction, separated from the light fraction, collects on the circumferential surface (16) due to the combined effect of the rotating movements of the separating element (14) about the main axis (A) and about the longitudinal axis (B), while in an adjoining second section (15b) of the separation region the rotating movement of the partial material flow (2a) is reduced and the collected heavy fraction is moved on the circumferential surface (16) towards and discharged through lateral discharge openings (22) while the light fraction and fluid are discharged at the end of the separating region.

2. Process according to claim 1, characterized in that in the second section (15b) of the separating region the collected heavy fraction is moved in a helical path over the circumferential surface (16) to the discharge openings (22).

3. Process according to claim 1 or 2, characterized in that the collected heavy fraction in the second section (15b) of the separating region is moved to the discharged openings (22) over a circumferential surface (16) which widens conically from the first section (15a) to the end of the separating region.

4. Process according to one of claims 1 to 3, characterized in that at every separating element (14) fluid is injected into the second section (15b) of the separating region from the exterior through a plurality of lateral nozzles (27).

5. Process according to one of claims 1 to 4, characterized in that the rotating separating elements (14) carry out oscillations in the direction of their longitudinal axes (B).

6. Process according to one of claims 1 to 5, characterized in that the direction of rotation of the individual separating elements (14) about their longitudinal axes (B) is the same as or opposite to direction of rotation of the separating elements (14) about the main axis (A).

7. Process according to one of claims 1 to 6, characterized in that the individual separating elements (14) rotate about their longitudinal axes (B) at one rate of revolution and the separating elements (14) rotate about the main axis (A) at another rate of revolution.

8. Apparatus for carrying out the process according to claim 1, in which several tube-type separating elements (14) are arranged in uniform distribution around the central shaft axis, hereinafter called main axis (A), for rotation about their longitudinal axes (B) parallel to the main axis (A) in the retaining fittings (12) secured to a central shaft (1a) and a centrifugal distributor (6) with coaxial inlet (5) and peripheral outlets (8) is integrated in the central shaft (1a), and the centrifugal distributor (6) being arranged to distribute a mixture of fluid and fine-grain mineral uniformly charged in the form of a flow of material through the inlet (5) in quantity-regulated partial material flows to the separating elements (14); in that one or more drive devices are present to which the central shaft (1 a) and the separating elements (14) are connected or couplable in order to cause the central shaft (1a) with the centrifugal distributor (6) and the separating elements (14) to rotate about the main axis (A) and at the same time to cause the separating elements (14) to rotate about their longitudinal axes (B); and in that each tubular separating element (14) presents an inner circumferential surface (16) which is rotationally symmetrical in relation to the longitudinal axis (B), and comprises a first section and an adjoining pot-like second section (15b) which is closed off by a bottom (15c), each separating element comprising above the bottom (15c) a heavy material collecting chamber (21) extending around on the inner circumferential surface (16) and open towards the first section (15a), with a plurality of first discharge openings (22) leading to the exterior for the reception and discharge of the heavy fraction deposited on the inner circumferential surface (16) and moved along this surface to the collecting chamber (21), and contains at the bottom (15c) second discharge openings (23) for the discharge of the light fraction and of fluid from the central chamber region around the longitudinal axis (B), characterized in that said centrifugal distributor (6) is provided with an impeller coaxially arranged with respect to the central axis (1a) and in that said first section (15a) of each separating element (14) has at its inlet end entrainment means (18) for the partial material flow, to thereby rotate the latter in the first section around the longitudinal axis (B) with the same angular speed as the separating element (14), and in that said second discharge openings (23) at the bottom (15c) also lead laterally outwards.

9. Apparatus according to claim 8, characterized in that the first and/or the second discharge openings (22 resp. 23) are adjustable.

10. Apparatus according to claim 8 or 9, characterized in that in the first section (15a) of each separating element (14) radial entrainment vanes (15) are arranged to rotate the partial material flow.

11. Apparatus according to one of claims 8 to 10, characterized in that the second section (15b) of each separating element (14) has a conical inner circumferential surface (16b) widening from the first section (15a) towards the bottom (15c).

12. Apparatus according to one of claims 8 to 11, characterized in that the second section (15b) of each separating element (14) is formed as a tubular worm conveyor with at least one worm turn leading from the first section (15a) to the heavy material collecting chamber (21) and formed by a channel or groove (20) in the inner circumferential surface (16b).

13. Apparatus according to one of claims 8 to 12, characterized in that in every separating element (14) a displacement body (24) coaxial with the longitudinal axis (8) is arranged on the bottom (15c) of second section (15b) in order to conduct the light fraction and fluid to the second discharge openings (23).

14. Apparatus according to one of claims 8 to 13, characterized in that the second section (15b) of each separating element (14) is surrounded by an outer shell (25) in order to form an external, fluid-feedable annular chamber (26) around the second section (15b), from which leads a plurality of nozzle bores (27) entering at the inner circumferential surface (16b), which bores are arranged along the channels or grooves (20) in the case of a second section (15b) formed as worm wheel conveyor, into the second section (15b) of the tubular separating element (14).

15. Apparatus according to claim 14, characterized in that the outer shell (25) has a radially widened longitudinal slot (28) in order to feed air as fluid into the annular chamber (26) and blow it through the nozzle bores (27) into the second section (15b) when the separating element (14) is in rotation.

16. Apparatus according to one of claims 8 to 15, characterized in that for a wet fine-grain mineral mixture with a liquid, especially water, as fluid, the centrifugal distributor (6) consists of a centrifugal pump the impeller (9) of which is replaceably and adjustably inserted coaxially into the central shaft (1a).

17. Apparatus according to claim 15, characterized in that for a dry fine-grain mineral mixture with a gas, especially air, as fluid, the centrifugal distributor (6) consists of a centrifugal blower the impeller (9) of which is replaceably and adjustably inserted coaxially into the central shaft (la).

18. Apparatus according to one of claims 8 to 17, characterized in that the central shaft (1a) with the centrifugal distributor (6) and the separating elements (14) is arranged for displacement to and fro along this main axis (A) and is connected with drive means (30) for the execution of oscillation-type reciprocating movements.

19. Apparatus according to one of claims 8 to 18, characterized in that the central shaft (1a) is horizontally journalled.

## Revendications

1. Procédé pour gagner une fraction lourde et une fraction légère par action centrifuge à partir d'un mélange de minéraux à grains fins, dans lequel le mélange de minéraux à grains fins mélangé avec un fluide est chargé sous forme d'un courant de matière (2) en direction d'un axe principal (A), caractérisé en ce que le courant de matière chargé en continu (2) est subdivisé en plusieurs courants de matière partiels dosés (2a) ayant chacun un même volume et une même proportion en mélange de minéraux à grains fins et chaque courant de matière partiel (2a) étant conduit à travers une zone de séparation s'étendant à une distance parallèlement à l'axe principal (A) et entouré par une surface circonférentielle (16) intérieure présentant une symétrie de rotation d'un élément de séparation (14) tubulaire, lesdits éléments de séparation (14) étant mis en rotation d'une part ensemble autour de l'axe principal et d'autre part individuellement autour de leur propre axe longitudinal en ce que chaque courant partiel (2a) dans une première section (15a) de sa zone de séparation est mis en rotation autour de l'axe longitudinal (B) avec la même vitesse angulaire que l'élément de séparation (14) pour centrifuger le mélange de minéraux à grains fins sur la surface circonférentielle intérieure (16), le mélange de minéraux à grains fins étant ainsi fluidisé et la fraction lourde, séparée de la fraction légère, s'accumulant sur la surface circonférentielle (16), grâce à l'effet combiné des mouvements de rotation de l'élément de séparation (14) autour de l'axe principal (A) et autour de l'axe longitudinal (B), tandis que, dans une seconde section suivante (15b) de la zone de séparation, le mouvement rotatif du courant de matière partiel (2a) est réduit et la fraction lourde accumulée est déplacée le long de la surface circonférentielle (16) en direction d'ouverturés de décharge latérales (22) et déchargée à travers ces dernières, la fraction légère et le fluide étant déchargés à la fin de la zone de séparation.

2. Procédé selon la revendication 1, caractérisé en ce que dans une seconde section (15b) de la zone de séparation la fraction lourde accumulée est avancée le long d'un pas en hélice sur la surface circonférentielle (16) jusqu'aux ouvertures de décharge (22).

3. Procédé selon la revendication ou 2, caractérisé en ce que la fraction lourde accumulée dans la seconde section (15b) de la zone de séparation est avancée vers les ouvertures de décharge (22) sur une surface circonférentielle (16) qui s'élargit coniquement vers la fin la zone de séparation.

4. Procédé selon l'une des revendications 1 à 3, caractérisé en ce que l'on injecte à chaque élément de séparation (14) du fluide dans la seconde section (15b) de la zone de séparation, à partir de l'extérieur à travers un grand nombre de buses latérales (27).

5. Procédé selon l'une des revendications 1 à 4, caractérisé en ce que les éléments de séparation (14) en rotation exécutant des oscillations en direction de leurs axes longitudinaux (B).

6. Procédé selon l'une des revendications 1 à 5, caractérisé en ce que la direction de rotation des éléments de séparation individuels (14) autour de leurs axes longitudinaux (B) est la même ou opposée à la direction de rotation des éléments de séparation (14) autour de l'axe principal (A).

7. Procédé selon l'une des revendications 1 à 6, caractérisé en ce que les éléments de séparation individuels (14) tournent autour de leurs axes longitudinaux (B) à un nombre de tours déterminé et ces éléments de séparation (14) tournent autour de l'axe principal (A) à un autre nombre de tours.

8. Appareil pour la mise en oeuvre du procédé selon la revendication 1, dans lequel plusieurs éléments de séparation (14) tubulaires sont distribués uniformément autour de l'axe de l'arbre, désigné ci-après axe principal (A), pour tourner autour de leurs axes longitudinaux (B) parallèles à l'axe principal (A) dans des moyens de retenue (12) fixés sur un arbre central (1a) et un distributeur centrifuge (6) avec une entrée coaxiale (5) et des sorties périphériques (8) étant intégré dans l'arbre central (1a), ledit distributeur central (6) étant construit pour distribuer un mélange de fluide et de minéraux à grains fins uniformément chargé sous forme d'un courant de matière à travers l'entrée sous forme de courants de matière partiels dosés sur les éléments de séparation (14); un ou plusieurs dispositifs d'entraînement étant prévus avec lesquels l'arbre central (1a) et les éléments de séparation (14) sont reliés ou peuvent être accouplés pour faire tourner l'arbre central (1a) avec le distributeur centrifuge (6) et les éléments de séparation (14) autour de l'axe principal (A) et en même temps de faire tourner les éléments de séparation (14) autour de leurs axes longitudinaux (B); chaque élément de séparation tubulaire (14) ayant une surface circonférentielle intérieure (16) présentant une symétrie de rotation par rapport à l'axe longitudinal (B) et comprenant une première section et en suite une seconde section (15b) en forme de pot qui est fermée par un fond (15c), chacun éléments de séparation comprenant au-dessus du fond (15c) une chambre de collection (21) pour matière lourde s'étendant autour de la surface circonférentielle intérieure (16), et qui est ouverte en direction de la première section (15a), et présentant un nombre de premières ouvertures de décharge (22) amenant à l'extérieur pour recevoir et décharger la fraction lourde déposée sur la surface circonférentielle intérieure (16) et déplacée le long de cette surface dans la chambre de collection (21), et présentant d'autre part dans le fond (15c) des secondes ouvertures de décharge (23) pour la décharge de la fraction légère et de fluide à partir de la région centrale de la chambre autour de l'axe longitudinal (B), caractérisé en ce que ledit distributeur centrifuge (6) présente un rotor coaxial par rapport à l'arbre central (1a) et en ce que la première section (15a) de chaque élément de séparation (14) présente à l'extrémité des moyens d'entraînement (18) pour le courant de matière partiel, pour ainsi faire tourner ce dernier dans la première section avec la même vitesse angulaire que l'élément de séparation (14) autour de l'axe longitudinal (B), et en ce que lesdites secondes ouvertures de décharge (23) prévues dans le fond (15c) mènent également latéralement vers l'extérieur.

9. Appareil selon la revendication 8, caractérisé en ce que les premières et/ou les secondes ouvertures de décharge (22 resp. 23) sont ajustables.

10. Appareil selon la revendication 8 ou 9, caractérisé en ce que des ailes d'entraînements radiales (18) sont prévues dans la première section (15a) de chaque élément de séparation (14) pour mettre en rotation le courant de matière partiel.

11. Appareil selon l'une des revendications 8 à 10, caractérisé en ce que la seconde section (15b) de chaque élément de séparation (14) présente une surface circonférentielle intérieure s'élargissant coniquement de la première section (15a) vers le fond (15c).

12. Appareil selon l'une des revendications 8 à 11, caractérisé en ce que la seconde section (15b) de chaque élément de séparation (14) est construit comme convoyeur tubulaire à vis présentant au moins une vis formée par une gorge ou rainure (20) dans la surface circonférentielle intérieure (16b) et s'étendant de la première section (15a) en direction de la chambre de collection (21) pour la matière lourde.

13. Appareil selon l'une des revendications 8 à 12, caractérisé en ce que dans chaque élément de séparation (14) un corps de refoulement (24) coaxial par rapport à l'axe longitudinal (B) est prévu sur le fond (15c) pour diriger la fraction légère et du fluide en direction desdites secondes ouvertures de décharge (23).

14. Appareil selon l'une des revendications 8 à 13, caractérisé en ce que la seconde section (15b) de chaque élément de séparation (14) est entourée d'une chemise extérieure (25) pour former tout autour de la seconde section (15b) un espace annulaire (26) qui peut être remplit de fluide et qui présente un nombre de trous de buse (27) aboutissant dans la surface circonférentielle intérieure (16b) et qui sont placés le long de gorges ou rainures (20) dans le cas d'une seconde section (15b) construite comme convoyeur à vis, et qui mènent dans la seconde section (15b) de l'élément de séparation tubulaire (14).

15. Appareil selon la revendication 14, caractérisé en ce que la chemise extérieure (25) présente une fente longitudinale (28) s'élargissant radialement pour, lors d'un élément de séparation (14) en rotation, insuffler de l'air comme fluide dans l'espace annulaire (26) et, à travers les trous de buse (27), dans ladite seconde section (15b).

16. Appareil selon l'une des revendications 8 à 15, caractérisé en ce que pour un mélange de minéraux à grains mouillé et un liquide, en particulier de l'eau comme fluide, le distributeur centrifuge (6) est constitué par une pompe centrifuge dont le rotor (9) est monté de manière échangeable et réglable coaxialement dans l'arbre central (1a).

17. Appareil selon la revendication 15, caractérisé en ce que pour un mélange de minéraux à grains fins sec et un gaz, en particulier de l'air comme fluide, le distributeur centrifuge (6) est constitué par une souffleuse centrifuge dont le rotor (9) est monté de manière échangeable et réglable coaxialement dans l'arbre central (1a).

18. Appareil selon l'une des revendications 8 à 17, caractérisé en ce que l'arbre central (1a) avec le distributeur centrifuge (6) et les éléments de séparation (14) est monté de manière à pouvoir être déplacé en va-et-viens le long de l'axe principal (A) tout en étant accouplé à des moyens d'entraînement (30) pour produire des mouvements oscillatoires de va-et-viens.

19. Appareil selon l'une des revendications 8 à 18, caractérisé en ce que l'arbre central (1a) est monté horizontalement.
